# EUROPÄISCHE PATENTSCHRIFT

(11) **EP 3 339 507 B1**
(45) Veröffentlichungstag und Bekanntmachung des Hinweises auf die Patenterteilung: **17.04.2019**
(21) Anmeldenummer: 17198197.0
(22) Anmeldetag: 25.10.2017
(51) Int. Cl.: D21F 5/02, D21F 5/04, D21F 5/20

(54) **VERFAHREN ZUM BETRIEB EINES HEIZGRUPPENTEILSYSTEMS UND HEIZGRUPPENTEILSYSTEM**
METHOD FOR OPERATING A HEATING GROUP SUBSYSTEM AND HEATING GROUP SUBSYSTEM
PROCÉDÉ DE FONCTIONNEMENT D'UN SOUS-SYSTÈME DE GROUPES DE CHAUFFAGE ET SOUS-SYSTÈME DE GROUPES DE CHAUFFAGE

(30) Priorität: 21.12.2016 DE 102016125172
(43) Veröffentlichungstag der Anmeldung: 27.06.2018
(73) Patentinhaber: Voith Patent GmbH, 89522 Heidenheim (DE)
(72) Erfinder: DAUNER, Martin, 89542 Herbrechtingen (DE); MACK, Thomas, 89567 Sontheim (DE); ADAMS, Christoph, 86157 Augsburg (DE); SCHÖNBORN, Frank-Udo, 89518 Heidenheim (DE)

(56) Entgegenhaltungen:
- WO-A1-2006/070063
- AT-B- 384 254
- US-A- 5 379 528

## Beschreibung

Die Erfindung betrifft ein Verfahren für den Betrieb eines Heizgruppenteilsystems einer Maschine zur Herstellung oder Behandlung einer Faserstoffbahn, insbesondere einer Papier- oder Kartonbahn, wobei das Heizgruppenteilsystem eine erste Heizgruppe und eine letzte Heizgruppe und mindestens eine weitere Heizgruppe mit jeweils mindestens einer mit einem einen Dampfdruck aufweisenden Heizdampf beheizten Vorrichtung, insbesondere einem Trockenzylinder, zum Beheizen der Faserstoffbahn umfasst, wobei die Faserstoffbahn in Laufrichtung der Maschine nacheinander durch die Heizgruppen geführt wird.
Die Erfindung betrifft ein auch ein Heizgruppenteilsystem einer Maschine zur Herstellung oder Behandlung einer Faserstoffbahn, insbesondere einer Papier- oder Kartonbahn.

Verfahren und Heizsysteme dieser Art sind bekannt. Das Dokument WO 2014/180645 A1 offenbart ein Kaskadendampfsystem für eine Trockenpartie einer Papiermaschine bei dem der Dampfdruck des Heizdampfes in der ersten Heizgruppe höher ist als in der zweiten Heizgruppe und dieser höher ist als der Dampfdruck in der dritten Heizgruppe. Das Heizsystem ist so angeordnet, dass der Dampfdruck der Heizgruppen in Maschinenlaufrichtung ansteigt. Zur Reduzierung des Energieverbrauchs ist ein Thermokompressor vorgesehen, der den Druck des Brüdens der letzten Heizgruppe so erhöht, dass dieser wieder als Heizdampf dem Heizgruppensystem zugeführt werden kann.

Das Dokument AT384254 B beschreibt ebenfalls ein Kaskadendampfsystem für eine Trockenpartie einer Papiermaschine bei dem der Dampfdruck des Heizdampfes in der ersten Heizgruppe höher ist als in der zweiten Heizgruppe und dieser höher ist als der Dampfdruck in der dritten Heizgruppe. Das Heizgruppensystem ist so angeordnet, dass der Dampfdruck der Heizgruppen in Maschinenlaufrichtung ansteigt. Der Brüden der Heizgruppe mit der niedrigsten Druckstufe wird in einem Wärmetauscher zur Erwärmung der Maschinenluft und einem Hilfskondensator niedergeschlagen.

Die Aufgabe der Erfindung ist es ein Heizsystem mit verbesserter Energieeffizienz und flexibleren Betriebsweise, sowie mit reduziertem Energieverbrauch für die Papiertrocknung vorzuschlagen.

Die Aufgabe wird durch die Merkmale des Verfahrensanspruches 1 gelöst. Es wird ein Verfahren für den Betrieb eines Heizgruppenteilsystems einer Maschine zur Herstellung oder Behandlung einer Faserstoffbahn, insbesondere einer Papier- oder Kartonbahn vorgeschlagen, wobei das Heizgruppenteilsystem eine erste Heizgruppe und eine letzte Heizgruppe und mindestens eine weitere Heizgruppe mit jeweils mindestens einer mit einem einen Dampfdruck aufweisenden Heizdampf beheizten Vorrichtung, insbesondere einem Trockenzylinder, zum Beheizen der Faserstoffbahn umfasst, wobei die Faserstoffbahn in Laufrichtung der Maschine gesehen, zuerst durch die erste Heizgruppe, danach durch die mindestens eine weitere Heizgruppe und danach durch die letzte Heizgruppe geführt wird. Erfindungsgemäß wird der Dampfdruck des Heizdampfes der mindestens einen weiteren Heizgruppe niedriger als der jeweilige Dampfdruck des Heizdampfes der ersten Heizgruppe und der letzten Heizgruppe eingestellt.

Die Aufgabe wird auch durch den unabhängigen Vorrichtungsanspruch 7 gelöst. Es wird ein Heizgruppenteilsystem einer Maschine zur Herstellung oder Behandlung einer Faserstoffbahn, insbesondere einer Papier- oder Kartonbahn vorgeschlagen, wobei das Heizgruppenteilsystem eine erste Heizgruppe und eine letzte Heizgruppe und mindestens eine weitere Heizgruppe mit jeweils mindestens einer mit einem einen Dampfdruck aufweisenden Heizdampf beheizten Vorrichtung, insbesondere einem Trockenzylinder, zum Beheizen der Faserstoffbahn umfasst, wobei die Faserstoffbahn in Laufrichtung der Maschine gesehen, zuerst durch die erste Heizgruppe, danach durch die mindestens eine weitere Heizgruppe und danach durch die letzte Heizgruppe geführt ist. Erfindungsgemäß ist der Dampfdruck des Heizdampfes der mindestens einen weiteren Heizgruppe niedriger als der jeweilige Dampfdruck des Heizdampfes der ersten Heizgruppe und der letzten Heizgruppe.

Das Heizgruppenteilsystem bildet vorzugsweise einen Teil des Gesamtheizgruppensystems einer Maschine zur Herstellung oder Behandlung einer Faserstoffbahn, insbesondere einer Papier- oder Kartonbahn. In Maschinenlaufrichtung gesehen, können also nach dem Heizgruppenteilsystem weitere Heizgruppen angeordnet sein.

Das Heizgruppenteilsystem wird vorteilhafterweise in einer Papiermaschine zur Trocknung der Faserstoffbahn in einer Trockenpartie eingesetzt. In manchen Fällen, beispielsweise wenn die Faserstoffbahn gestrichen oder geleimt wird, ist die Trockenpartie in eine Vortrockenpartie und eine Nachtrockenpartie aufgeteilt. Es ist möglich, dass das Heizgruppenteilsystem in der Vortrockenpartie und/oder in der Nachtrockenpartie eingesetzt wird.

In einem praktischen Fall ist das Heizgruppenteilsystem so angeordnet, dass die erste Heizgruppe des Heizgruppenteilsystems die erste Heizgruppe in Laufrichtung der Maschine ist. Das Heizgruppenteilsystem ist also am Beginn der Trockenpartie angeordnet. Die erste Heizgruppe versorgt somit die erste oder die mehreren ersten mit einem einen Dampfdruck aufweisenden Heizdampf beheizte Vorrichtungen. Dies kann auch entsprechend auf eine Vortrockenpartie und/ oder eine Nachtrockenpartie angewendet sein. Der Dampfdruck des Heizdampfes der mindestens einen weiteren Heizgruppe ist, im Gegensatz zum bekannten Stand der Technik der Kaskadenheizsysteme, niedriger als der Dampfdruck der ersten Heizgruppe. Die mindestens eine weitere Heizgruppe ist zwischen der ersten Heizgruppe und der letzten Heizgruppe angeordnet.

Das erfindungsgemäße Heizgruppenteilsystem weist vorzugsweise drei Heizgruppen auf. Die mindestens eine weitere Heizgruppe bildet in diesem Fall die zweite Heizgruppe in Laufrichtung der Maschine gesehen.

Es ist auch denkbar, dass das erfindungsgemäße Heizgruppenteilsystem vier Heizgruppen aufweist. Es sind also zwei weitere Heizgruppen vorgesehen, welche in diesem Fall die zweite und die dritte Heizgruppe bilden. Der Dampfdruck des Heizdampfes der zwei weiteren Heizgruppen ist jeweils niedriger als der jeweilige Dampfdruck des Heizdampfes der ersten Heizgruppe und der letzten Heizgruppe.

Ferner ist es auch möglich, dass das erfindungsgemäße Heizgruppenteilsystem mehr als vier Heizgruppen aufweist. Es sind also entsprechend mehr als zwei weitere Heizgruppen vorgesehen. Der Dampfdruck des Heizdampfes der weiteren Heizgruppen ist jeweils niedriger als der jeweilige Dampfdruck des Heizdampfes der ersten Heizgruppe und der letzten Heizgruppe.

Im Produktionsbetrieb der Maschine werden bei dieser erfindungsgemäßen Lösung alle in den Heizgruppen des Heizgruppenteilsystems anfallenden Brüden in bestimmte Dampfzuführleitungen für die Heizgruppen zurückgeführt und somit dem entsprechenden Heizdampf für die Trocknung der Faserstoffbahn zugeführt. Somit werden alle Brüden, ohne diese zu kondensieren, direkt für die Papiertrocknung wiederverwendet.

In einem praktischen Fall wird der Dampfdruck des Heizdampfes der ersten Heizgruppe gleich oder höher eingestellt wie der Dampfdruck des Heizdampfes der letzten Heizgruppe. Für den zweiten Fall ist der Dampfdruck des Heizdampfes der ersten Heizgruppe also der höchste Dampfdampfdruck im Heizgruppenteilsystem. In Laufrichtung der Maschine gesehen, wird die Faserstoffbahn am Beginn der Trockenpartie hoher Temperatur ausgesetzt und stark aufgeheizt.

In einer vorteilhaften Ausgestaltung wird der Dampfdruck des Heizdampfes der mindestens einen weiteren Heizgruppe im Bereich zwischen 50 kPa und 700 kPa über dem Umgebungsdruck , vorzugsweise zwischen 50 kPa und 400 kPa eingestellt. Zweckmäßigerweise liegt der Dampfdruck des Heizdampfes der ersten Heizgruppe im Bereich zwischen 200 kPa und 1000 kPa über dem Umgebungsdruck und der Dampfdruck des Heizdampfes der letzten Heizgruppe im Bereich zwischen 300 kPa und 900 kPa über dem Umgebungsdruck.

In einer praktischen Ausgestaltung wird der Heizdampf nach Durchströmen der jeweiligen mit Dampf beheizten Vorrichtung einer Heizgruppe jeweils einem Separator zur Trennung von Kondensat und Brüdendampf zugeführt. Der Brüdendampf der ersten Heizgruppe und der Brüdendampf der mindestens einen weiteren Heizgruppe und der Brüdendampf der letzten Heizgruppe werden dem Heizdampf der mit Dampf beheizten Vorrichtung mindestens einer der mindestens einen weiteren Heizgruppe zugeführt.

Vorzugsweise wird der Brüdendampf der mindestens einen weiteren Heizgruppe über einen Thermokompressor dem Heizdampf der mit Dampf beheizten Vorrichtung mindestens einer der mindestens einen weiteren Heizgruppe zugeführt. Der Thermokompressor wird dabei vorzugsweise mit Frischdampf einer Dampfversorgungsanlage versorgt, wobei der Dampfdruck des Frischdampfes höher ist als der Dampfdruck des Heizdampfes der Heizgruppen.

Zweckmäßigerweise wird das Heizgruppenteilsystem, in Laufrichtung der eine Trockenpartie umfassenden Maschine gesehen, am Beginn einer Trockenpartie einer Papiermaschine vorgesehen.

Der Dampfdruck des Heizdampfes der ersten Heizgruppe ist gleich oder höher gewählt als der Dampfdruck des Heizdampfes der letzten Heizgruppe.

Die jeweilige Heizgruppe und damit die jeweilige mindestens eine mit Heizdampf beheizte Vorrichtung ist über eine Dampfzuführleitung mit einer Dampfversorgungsleitung verbunden. Jeder Heizgruppe ist ein Separator zur Trennung von Kondensat und Brüdendampf zugeordnet. Der jeweilige Separator ist jeweils über eine Abführleitung mit der jeweiligen Heizgruppe und der jeweiligen mit Dampf beheizten Vorrichtung verbunden. Der Separator der ersten Heizgruppe und der Separator der mindestens einen weiteren Heizgruppe und der Separator der letzten Heizgruppe sind jeweils über eine Brüdenleitung mit der Dampfzuführleitung der mindestens einen weiteren Heizgruppe verbunden.

Die Dampfversorgungsleitung ist vorzugsweise mit einer Dampfversorgungsanlage verbunden, deren Dampfdruck höher ist, als der Dampfdruck des Heizdampfes der Heizgruppen.

In einer praktischen Ausgestaltung ist die Brüdenleitung für den Brüden aus dem Separator der mindestens einen weiteren Heizgruppe zur Verdichtung über einen Thermokompressor mit der Dampfzuführleitung verbunden, wobei der Thermokompressor vorzugsweise mit der Dampfversorgungsleitung verbunden ist.

Ferner ist es vorteilhaft, wenn die jeweilige Kondensatleitung des Separators der ersten Heizgruppe und des Separators der letzten Heizgruppe mit der Abführleitung einer der mindestens einen weiteren Heizgruppe verbunden ist.

Gemäß einer weiteren vorteilhaften Weiterentwicklung weist die Brüdenleitung der ersten Heizgruppe eine Rückströmverhinderungseinrichtung, beispielsweise eine Rückschlagklappe auf. Dies ist dann von Vorteil, wenn das Heizgruppenteilsystem, beispielsweise bei der Produktion von bestimmten Papiersorten, als Kaskadenheizsystem betrieben wird, wobei für diesen Fall, in Laufrichtung der Maschine gesehen, die erste Heizgruppe des Heizgruppenteilsystems den niedrigsten Dampfdruck des Heizdampfes aller Heizgruppen des Heizgruppenteilsystems aufweist und die mindestens eine weitere Heizgruppe des Heizgruppenteilsystems den zweitniedrigsten Dampfdruck aufweist. Durch diese Gestaltung des Heizsystems wird eine flexible Betriebsweise für die unterschiedlichen Anforderungen bei der Produktion unterschiedlicher Faserstoffbahnen auf einer Maschine erreicht. Die Rückströmverhinderungseinrichtung verhindert ein zurückfließen des Heizdampfes der mindestens einen weiteren Heizgruppe in den Separator der ersten Heizgruppe über die Brüdenleitung.

In einer weiteren Ausgestaltung ist ein Vakuumseparator für die Erzeugung oder Bereitstellen von Brüden aus Kondensat im Unterdruckbereich vorgesehen, der über eine Brüdenleitung mit einem Thermokompressor verbunden ist, wobei der Brüden des Vakuumseparators durch den Thermokompressor verdichtet und der Dampfzuführleitung der ersten Heizgruppe zugeführt wird. Dies ist dann von Vorteil, wenn das Heizgruppenteilsystem, beispielsweise bei der Produktion von bestimmten Papiersorten, als Kaskadenheizsystem betrieben werden soll. Durch diese Gestaltung des Heizsystems wird eine energieeffiziente und flexible Betriebsweise bei niedrigem Energieverbrauch für die unterschiedlichen Anforderungen bei der Produktion unterschiedlicher Faserstoffbahnen auf einer Maschine erreicht. Durch diese Ausgestaltung kann Kondensat aus dem Prozess in Dampf umgewandelt und dem Papiertrocknungsprozess zugeführt werden.

Es ist auch möglich, weitere Heizgruppen zwischen der ersten Heizgruppe und der letzten Heizgruppe vorzusehen, wobei diese weiteren Heizgruppen ebenfalls einen Dampfdruck aufweisen, der kleiner ist als der Dampfdruck der ersten Heizgruppe und der kleiner ist als der Dampfdruck der letzten, also in diesem Beispiel der dritten Heizgruppe ist. Die Kondensatleitungen und Brüdenleitungen können dann entsprechend zum erfindungsgemäßen Heizgruppenteilsystem mit den Dampfzuführleitungen beziehungsweise den Abführleitungen einer der mindestens einen weiteren Heizgruppe oder der zweiten Heizgruppe verbunden sein.

Weitere Merkmale und Vorteile der Erfindung ergeben sich aus der nachfolgenden Beschreibung bevorzugter Ausführungsbeispiele unter Bezugnahme auf die Zeichnung.

Es zeigen
- Figur 1a: eine schematische Darstellung eines Heizgruppenteilsystems nach dem Stand der Technik;
- Figur 1b: den Dampfdruck des Heizdampfes der einzelnen Heizgruppen nach dem Stand der Technik
- Figur 2a: eine beispielhafte Ausführungsform eines erfindungsgemäßen Heizgruppenteilsystems in schematischer und vereinfachter Darstellung;
- Figur 2b: den Dampfdruck des Heizdampfes der einzelnen Heizgruppen eines erfindungsgemäßen Heizgruppenteilsystems
- Figur 3: ein praktisches Ausführungsbeispiel eines erfindungsgemäßen Heizgruppenteilsystems

Die Figur 1a zeigt eine schematische Darstellung eines Heizgruppenteilsystems für eine Trockenpartie einer Papiermaschine mit Trockenzylindern nach dem Stand der Technik, welches als Kaskadenheizsystem, bestehend aus 3 Heizgruppen HG1, HG2, HG3, ausgeführt ist. Die Heizgruppen werden mit Heizdampf beheizt. Die Dampfzuführleitungen 3, 4, 5 sind mit einer Dampfversorgungsleitung 2 verbunden. Die Dampfversorgungsleitungen 2 werden durch eine Dampfversorgungsanlage DV mit Heizdampf versorgt. Die Heizgruppen HG1, HG2, HG3 sind in Bezug auf die Laufrichtung der Papiermaschine nacheinander angeordnet. Die Heizgruppe HG1 bildet also die erste Heizgruppe und versorgt die ersten Trockenzylinder mit Heizdampf. Die Dampfversorgungsleitung 2 versorgt ebenfalls eine Nachtrockenpartie NTP mit Dampf. Die Menge Heizdampf für jede Heizgruppe ist durch Ventile einstellbar. Nachdem der Heizdampf einer Heizgruppe HG1, HG2, HG3 die Trockenzylinder durchströmt hat wird das Gemisch aus Brüdendampf und Kondensat über die Abführleitungen 6, 7, 8 einem jeweiligen Separator S1, S2, S3 zur Abtrennung von Brüdendampf und Kondensat zugeführt. In den Kondensatleitungen 9, 10, 11 wird das jeweilige Kondensat abgeführt. Der Brüdendampf der Heizgruppe HG3 wird vom Separator 3 über die Brüdenleitung 14 der Dampfzuführleitung 4 der zweiten Heizgruppe HG2 zugeführt. Entsprechend wird der Brüdendampf der Heizgruppe HG2 vom Separator 2 über die Brüdenleitung 13 der Dampfzuführleitung 3 der ersten Heizgruppe HG1 zugeführt. Hingegen wird der Brüdendampf der Heizgruppe HG1 vom Separator 1 über die Brüdenleitung 12 einem Kondensator KS zugeführt und dort kondensiert. Die latente Wärme des Brüdendampfes der Heizgruppe HG1 wird daher nicht direkt zur Papiertrocknung verwendet. Wie in der Figur 1b dargestellt, ist der Dampfdruck PD des Heizdampfes in den Heizgruppen HG1, HG2, HG3 so gewählt, dass die erste Heizgruppe HG1 den niedrigsten Dampfdruck PD, die zweite Heizgruppe HG2 den zweitniedrigsten Dampfdruck PD und die dritte Heizgruppe HG3 den höchsten Dampfdruck PD aufweist.

Die Figur 2a zeigt eine beispielhafte Ausführungsform eines erfindungsgemäßen Heizgruppenteilsystems in schematischer und vereinfachter Darstellung für eine Trockenpartie einer Papiermaschine mit Trockenzylindern, umfassend 3 Heizgruppen HG1, HG2, HG3. Die Heizgruppen werden mit Heizdampf beheizt. Die Dampfzuführleitungen 3, 4, 5 sind mit einer Dampfversorgungsleitung 2 verbunden. Die Dampfversorgungsleitungen 2 werden durch eine Dampfversorgungsanlage DV mit Heizdampf versorgt. Die Heizgruppen HG1, HG2, HG3 sind in Bezug auf die Laufrichtung der Papiermaschine nacheinander angeordnet. Die Heizgruppe HG1 bildet also die erste Heizgruppe und versorgt einen oder mehrere erste Trockenzylinder mit Heizdampf. Die Dampfversorgungsleitung 2 versorgt ebenfalls eine Nachtrockenpartie NTP mit Dampf. Der Dampfdruck des jeweiligen Heizdampfes ist für jede Heizgruppe HG1, HG2, HG3 durch Ventile unabhängig voneinander einstellbar. Nachdem der Heizdampf einer Heizgruppe HG1, HG2, HG3 die oder den Trockenzylinder durchströmt hat wird das Gemisch aus Brüdendampf und Kondensat über die Abführleitungen 6, 7, 8 einem jeweiligen Separator S1, S2, S3 zur Abtrennung von Brüdendampf und Kondensat zugeführt. Das Kondensat der Heizgruppe 2 wird über die Kondensatleitung 10 einem Kondensatsammelbehälter zugeführt. Das Kondensat der Heizgruppe 1 wird von dem Separator 1 über die Kondensatleitung 9 der Abführleitung 7 zugeführt. Entsprechend wird Kondensat der Heizgruppe 3 von dem Separator 3 über die Kondensatleitung 11 ebenfalls der Abführleitung 7 der Heizgruppe 2 zugeführt. Der Brüdendampf der Heizgruppe HG3 wird vom Separator 3 über die Brüdenleitung 14 der Dampfzuführleitung 4 der zweiten Heizgruppe HG2 zugeführt und wieder für die Papiertrocknung direkt verwendet. Entsprechend wird der Brüdendampf der Heizgruppe HG1 vom Separator 1 über die Brüdenleitung 12 der Dampfzuführleitung 4 der zweiten Heizgruppe HG2 zugeführt und wieder für die Papiertrocknung direkt verwendet. Der Brüdendampf der Heizgruppe HG2 wird hingegen durch die Brüdenleitung 13 über einen Thermokompressor vom Separator 2 in die Dampfzuführleitung 4 der zweiten Heizgruppe HG2 wieder zurückgeführt und somit ebenfalls wieder für die Papiertrocknung direkt verwendet. Der Thermokompressor 15 wirkt als Strahlpumpe, wobei als Treibstrahl Dampf aus der Dampfversorgungsleitung 2 verwendet wird. Der Dampfdruck des Brüdendampfes aus dem Separator 2 der Heizgruppe HG2 wird dadurch mindestens auf das Druckniveau des Heizdampfes in der Dampfzuführleitung 4 gebracht. Wie in der Figur 2b beispielhaft dargestellt, ist, im Gegensatz zum Kaskadensystem, der Dampfdruck PD des Heizdampfes, in den Heizgruppen HG1, HG2, HG3 so gewählt, dass die erste Heizgruppe HG1 den höchsten Dampfdruck PD, die zweite Heizgruppe HG2 den niedrigsten Dampfdruck PD und die dritte Heizgruppe HG3 einen Dampfdruck PD aufweist, der zwischen dem Dampfdruck ersten Heizgruppe HG1 und der zweiten Heizgruppe HG2 liegt.

Die Figur 3 zeigt ein praktisches, mehr Details umfassendes Ausführungsbeispiel eines erfindungsgemäßen Heizgruppenteilsystems nach Figur 2a und Figur 2b für eine Trockenpartie einer Papiermaschine mit Trockenzylindern 1.1, 1.2, 1.3,1.4, 2.1, 2.2, 3.1, 3.2 umfassend 3 Heizgruppen HG1, HG2, HG3. Die Heizgruppen werden mit Heizdampf beheizt. Die Dampfzuführleitungen 3, 4, 5 sind mit einer Dampfversorgungsleitung 2 verbunden. Die Dampfversorgungsleitungen 2 werden durch eine Dampfversorgungsanlage DV mit Heizdampf versorgt. Die erste Heizgruppe HG1 umfasst die Trockenzylinder 1.1, 1.2, 1.3,1.4, die zweite Heizgruppe HG2 umfasst die Trockenzylinder 2.1, 2.2 und die dritte Heizgruppe HG3 umfasst die Trockenzylinder 3.1, 3.2. Die Heizgruppen HG1, HG2, HG3 sind in Bezug auf die Laufrichtung der Papiermaschine nacheinander angeordnet. Die Heizgruppe HG1 bildet also die erste Heizgruppe und versorgt mehrere erste Trockenzylinder 1.1, 1.2, 1.3,1.4 mit Heizdampf. Die Dampfversorgungsleitung 2 versorgt ebenfalls eine Nachtrockenpartie NTP oder einen anderen Dampfverbraucher mit Dampf. Der Dampfdruck des jeweiligen Heizdampfes ist für jede Heizgruppe HG1, HG2, HG3 durch Ventile unabhängig voneinander einstellbar. Nachdem der Heizdampf einer Heizgruppe HG1, HG2, HG3 die oder den Trockenzylinder durchströmt hat wird das Gemisch aus Brüdendampf und Kondensat über die Abführleitungen 6, 7, 8 einem jeweiligen Separator S1, S2, S3 zur Abtrennung von Brüdendampf und Kondensat zugeführt. Das Kondensat der Heizgruppe 2 wird über die Kondensatleitung 10 einem Kondensatsammelbehälter zugeführt, wobei zuvor Wärme für die Haubenzuluft HZL für die Haube der Trockenpartie entnommen wurde. Das Kondensat der Heizgruppe 1 wird von dem Separator 1 über die Kondensatleitung 9 der Abführleitung 7 zugeführt. Entsprechend wird Kondensat der Heizgruppe 3 von dem Separator 3 über die Kondensatleitung 11 ebenfalls der Abführleitung 7 der Heizgruppe 2 zugeführt. Der Brüdendampf der Heizgruppe HG3 wird vom Separator 3 über die Brüdenleitung 14 der Dampfzuführleitung 4 der zweiten Heizgruppe HG2 zugeführt und wieder für die Papiertrocknung direkt verwendet. Entsprechend wird der Brüdendampf der Heizgruppe HG1 vom Separator 1 über die Brüdenleitung 12 der Dampfzuführleitung 4 der zweiten Heizgruppe HG2 zugeführt und wieder für die Papiertrocknung direkt verwendet. Der Brüdendampf der Heizgruppe HG2 wird hingegen durch die Brüdenleitung 13 über einen Thermokompressor 15 vom Separator 2 in die Dampfzuführleitung 4 der zweiten Heizgruppe HG2 wieder zurückgeführt und somit ebenfalls wieder für die Papiertrocknung direkt verwendet. Der Thermokompressor 15 wirkt als Strahlpumpe, wobei als Treibstrahl Dampf aus der Dampfversorgungsleitung 2 verwendet wird. Es ist jedoch auch denkbar, den Thermokompressor 15 mit Dampf aus einem anderen Dampfversorgungsnetz, beispielsweise einem Dampfversorgungsnetz mit höherem Dampfdruck, zu versorgen. Der Dampfdruck des Brüdendampfes aus dem Separator 2 der Heizgruppe HG2 wird dadurch mindestens auf das Druckniveau des Heizdampfes in der Dampfzuführleitung 4 gebracht. Wie in der Figur 2b beispielhaft dargestellt, ist, im Gegensatz zum Kaskadensystem, der Dampfdruck PD des Heizdampfes, in den Heizgruppen HG1, HG2, HG3 so gewählt, dass die erste Heizgruppe HG1 den höchsten Dampfdruck PD, die zweite Heizgruppe HG2 den niedrigsten Dampfdruck PD und die dritte Heizgruppe HG3 einen Dampfdruck PD aufweist, der zwischen dem Dampfdruck ersten Heizgruppe HG1 und der zweiten Heizgruppe HG2 liegt.

Es ist auch möglich, weitere Heizgruppen zwischen der ersten Heizgruppe HG1 und der letzten Heizgruppe HG3 vorzusehen, wobei diese weiteren Heizgruppen ebenfalls einen Dampfdruck aufweisen, der kleiner ist als der Dampfdruck der ersten Heizgruppe HG1 und der kleiner ist als der Dampfdruck der letzten, also in diesem Beispiel der dritten Heizgruppe HG3 ist. Die Kondensatleitungen 9, 10, 11 und Brüdenleitungen 12, 13, 14 können dann analog zum gezeigten Heizgruppenteilsystem der Figur 3 mit den Dampfzuführleitungen beziehungsweise den Abführleitungen einer der mindestens einen weiteren Heizgruppe oder der Heizgruppe HG2 verbunden sein.

Für den Fall eines Papierbahnabrisses in der Papiermaschine, also außerhalb des normalen Produktionsbetriebs der Maschine, sind Ventile und Brüdenleitungen 12, 13, 14 vorgesehen, hier mit Pfeilen dargestellt, um die Brüden direkt zu einem Kondensator KS zu leiten. Zusätzlich können mit diesem Kondensator Brüdenleitungen 17 aus anderen Heizgruppen, hier nicht dargestellt, verbunden sein. Der Kondensator KS ist mit Leitungen CW für die Zuführung und Abführung von Kühlwasser verbunden.

Das Heizgruppenteilsystem 1 umfasst auch einen Vakuumseparator V in den Kondensatleitungen aus einer Nachtrockenpartie NTP münden. Der Vakuumseparator V erzeugt daraus Brüdendampf, der direkt in den Kondesator KS geleitet werden wird.

In der Figur 3 ist ein optionaler Thermokompressor 16 vorgesehen mit dem es möglich ist, das Heizgruppenteilsystem 1 als klassisches Kaskadenheizsystem, beispielsweise bei der Produktion von bestimmten Papiersorten, zu betreiben. Der Thermokompressor 16 wirkt als Strahlpumpe, wobei als Treibstrahl Dampf aus der Dampfversorgungsleitung 2 verwendet wird. Es ist jedoch auch denkbar, den Thermokompressor 16 mit Dampf aus einem anderen Dampfversorgungsnetz, beispielsweise einem Dampfversorgungsnetz mit höherem Dampfdruck, zu versorgen. In diesen Fall, weist, in Laufrichtung der Maschine gesehen, die erste Heizgruppe HG1 des Heizgruppenteilsystems 1 den niedrigsten Dampfdruck des Heizdampfes aller Heizgruppen HG2, HG3 des Heizgruppenteilsystems 1 und die zweite Heizgruppe HG2 des Heizgruppenteilsystems 1 den zweitniedrigsten Dampfdruck und die dritte Heizgruppe HG3 den höchsten Dampfdruck des Heizdampfes auf. Dieser Thermokompressor 16 ist mit der Brüdenleitung 18 und mit der Dampfversorgungsleitung 2 verbunden. Damit ist es im Falle des Kaskadenbetriebes des Heizgruppenteilsystems 1 möglich den im Separator S1 und den im Vakuumseparator V anfallende Brüden wieder in die Dampfzuführleitung 3 der Heizgruppe HG1 zurückzuführen und direkt für die Papierbahntrocknung zu nutzen. Für diesen Fall weist die Brüdenleitung 12 der ersten Heizgruppe HG1 eine Rückschlagklappe 19 auf um ein Rückströmen von Heizdampf aus der Dampfzuführleitung 4 über die Brüdenleitung 12 in den Separator S1 der ersten Heizgruppe HG1 oder in den Vakuumseparator V zu vermeiden.

Wird das Heizgruppenteilsystem 1 entsprechend der Erfindung und nicht im Kaskadenbetrieb betrieben, kann der Thermokompressor 16 außer Betrieb sein. Der Thermokompressor 16 kann auch mit Dampf aus einem anderen Dampfversorgungsnetz, beispielsweise einem Dampfversorgungsnetz mit höherem Dampfdruck, betrieben werden. Der Dampfdruck des Brüdendampfes aus dem Vakuumseparator V kann dadurch mindestens auf das Druckniveau des Heizdampfes in der Dampfzuführleitung 3 gebracht werden und direkt für die Papierbahntrocknung genutzt werden.

Die Ventile in den Dampfzuführleitungen 3, 4, 5 sind mit Druckregelungssystemen PIC zur Regelung des Dampfdruckes des jeweiligen Heizdampfes verbunden und die Ventile der Abführleitungen 6, 7, 8 sind mit Druckdifferenzregelungssystemen PDIC gekoppelt. Die Ventile in den Kondensatleitungen 9, 10, 11 sind mit Nieveauregelungen LIC ausgestattet.

### Bezugszeichenliste

- 1: Heizgruppenteilsystem
- 2: Dampfversorgungsleitung
- 3: Dampfzuführleitung
- 4: Dampfzuführleitung
- 5: Dampfzuführleitung
- 6: Abführleitung
- 7: Abführleitung
- 8: Abführleitung
- 9: Kondensatleitung
- 10: Kondensatleitung
- 11: Kondensatleitung
- 12: Brüdenleitung
- 13: Brüdenleitung
- 14: Brüdenleitung
- 15: Thermokompressor
- 16: Thermokompressor
- 17: Brüdenleitung
- 18: Brüdenleitung
- 19: Rückschlagklappe
- DV: Dampfversorgungsanlage
- NTP: Nachtrockenpartie
- HG1: Heizgruppe 1
- 1.1: Trockenzylinder
- 1.2: Trockenzylinder
- 1.3: Trockenzylinder
- 1.4: Trockenzylinder
- HG2: Heizgruppe 2
- 2.1: Trockenzylinder
- 2.2: Trockenzylinder
- HG3: Heizgruppe 3
- 3.1: Trockenzylinder
- 3.2: Trockenzylinder
- S1: Separator 1
- S2: Separator 2
- S3: Separator 3
- KS: Kondensator
- KSB: Kondensatsammelbehälter
- HZL: Haubenzuluft
- V: Vakuumseparator
- CW: Kühlwasser

## Patentansprüche

1. Verfahren für den Betrieb eines Heizgruppenteilsystems (1) einer Maschine zur Herstellung oder Behandlung einer Faserstoffbahn, insbesondere einer Papier- oder Kartonbahn, wobei das Heizgruppenteilsystem (1) eine erste Heizgruppe (HG1) und eine letzte Heizgruppe (HG3) und mindestens eine weitere Heizgruppe (HG2) mit jeweils mindestens einer mit einem einen Dampfdruck aufweisenden Heizdampf beheizten Vorrichtung (1.1, 1.2, 1.3, 1.4, 2.1, 2.2, 3.1,3.2), insbesondere einem Trockenzylinder, zum Beheizen der Faserstoffbahn umfasst, wobei die Faserstoffbahn in Laufrichtung der Maschine gesehen zuerst durch die erste Heizgruppe (HG1), danach durch die mindestens eine weitere Heizgruppe (HG2) und danach durch die letzte Heizgruppe (HG3) geführt wird,
**dadurch gekennzeichnet, dass**.
der Dampfdruck des Heizdampfes der mindestens einen weiteren Heizgruppe (HG2) niedriger als der jeweilige Dampfdruck des Heizdampfes der ersten Heizgruppe (HG1) und der letzten Heizgruppe (HG3) eingestellt wird.

2. Verfahren nach Anspruch 1,
**dadurch gekennzeichnet, dass**
der Dampfdruck des Heizdampfes der ersten Heizgruppe (HG1) gleich oder höher eingestellt wird als der Dampfdruck des Heizdampfes der letzten Heizgruppe (HG3).

3. Verfahren nach Anspruch 2,
**dadurch gekennzeichnet, dass**
der Dampfdruck des Heizdampfes der mindestens einen weiteren Heizgruppe (HG2) im Bereich zwischen 100 kPa und 700 kPa eingestellt wird.

4. Verfahren nach einem der vorhergehenden Ansprüche,
**dadurch gekennzeichnet, dass**
der Heizdampf nach Durchströmen der jeweiligen mit Dampf beheizten Vorrichtung (1.1, 1.2; 1.3, 1.4, 2.1, 2.2, 3.1,3.2) einem Separator (S1, S2, S3) zur Trennung von Kondensat und Brüdendampf zugeführt wird und der Brüdendampf der ersten Heizgruppe (HG1) und der mindestens einen weiteren Heizgruppe (HG2) und der letzten Heizgruppe (HG3) dem Heizdampf der mit Dampf beheizten Vorrichtung (1.1, 1.2, 1.3, 1.4, 2.1, 2.2, 3.1,3.2) mindestens einer der mindestens einen weiteren Heizgruppe (HG2) zugeführt wird.

5. Verfahren Anspruch 4,
**dadurch gekennzeichnet, dass**
der Brüdendampf der mindestens einen weiteren Heizgruppe (HG2) über einen Thermokompressor (15) dem Heizdampf der mit Dampf beheizten Vorrichtung (1.1, 1.2, 1.3, 1.4, 2.1, 2.2, 3.1,3.2) mindestens einer der mindestens einen weiteren Heizgruppe (HG2) zugeführt wird.

6. Verfahren nach einem der vorhergehenden Ansprüche,
**dadurch gekennzeichnet, dass**
das Heizgruppenteilsystem (1), in Laufrichtung der eine Trockenpartie oder eine Vortrockenpartie und eine Nachtrockenpartie umfassenden Maschine gesehen, am Beginn der Trockenpartie oder am Beginn der Vortrockenpartie oder am Beginn der Nachtrockenpartie der Maschine vorgesehen wird.

7. Heizgruppenteilsystem (1) einer Maschine zur Herstellung oder Behandlung einer Faserstoffbahn, insbesondere einer Papier- oder Kartonbahn, wobei das Heizgruppenteilsystem (1) eine erste Heizgruppe (HG1) und eine letzte Heizgruppe (HG3) und mindestens eine weitere Heizgruppe (HG2) mit jeweils mindestens einer mit einem einen Dampfdruck aufweisenden Heizdampf beheizten Vorrichtung (1.1, 1.2, 1.3, 1.4, 2.1, 2.2, 3.1,3.2), insbesondere einem Trockenzylinder, zum Beheizen der Faserstoffbahn umfasst, wobei die Faserstoffbahn in Laufrichtung der Maschine gesehen zuerst durch die erste Heizgruppe (HG1), danach durch die mindestens eine weitere Heizgruppe (HG2) und danach durch die letzte Heizgruppe (HG3) geführt ist,
**dadurch gekennzeichnet, dass**
der Dampfdruck des Heizdampfes der mindestens einen weiteren Heizgruppe (HG2) niedriger als der jeweilige Dampfdruck des Heizdampfes der ersten Heizgruppe (HG1) und der letzten Heizgruppe (HG3) ist.

8. Heizgruppenteilsystem nach Anspruch 7,
**dadurch gekennzeichnet, dass**
der Dampfdruck des Heizdampfes der ersten Heizgruppe (HG1) gleich oder höher gewählt ist als der Dampfdruck des Heizdampfes der letzten Heizgruppe (HG3).

9. Heizgruppenteilsystem nach einem der Ansprüche 7 oder 8,
**dadurch gekennzeichnet, dass**
die jeweilige Heizgruppe (HG1, HG2, HG3) und damit die jeweilige mindestens eine mit Heizdampf beheizte Vorrichtung (1.1, 1.2, 1.3, 1.4, 2.1, 2.2, 3.1,3.2) über eine Dampfzuführleitung (3, 4, 5) mit einer Dampfversorgungsleitung (2) verbunden ist und jeder Heizgruppe ein Separator (S1, S2, S3) zur Trennung von Kondensat und Brüdendampf zugeordnet ist, der jeweils über eine Abführleitung (6, 7, 8) mit der jeweiligen Heizgruppe (HG1, HG2, HG3) und der jeweiligen mit Dampf beheizten Vorrichtung (1.1, 1.2, 1.3, 1.4, 2.1, 2.2, 3.1,3.2) verbunden ist und dass der Separator (S1) der ersten Heizgruppe (HG1) und der Separator (S2) der mindestens einen weiteren Heizgruppe (HG2) und der Separator (S3) der letzten Heizgruppe (HG3) über eine Brüdenleitung (12, 13, 14) mit der Dampfzuführleitung (4) der mindestens einen weiteren Heizgruppe (HG2) verbunden ist.

10. Heizgruppenteilsystem nach einem der Ansprüche 7 bis 9,
**dadurch gekennzeichnet, dass**
die Brüdenleitung (13) des Brüden aus dem Separator (S2) der mindestens einen weiteren Heizgruppe zur Verdichtung über einen Thermokompressor (15) mit der Dampfzuführleitung (4) verbunden ist, wobei der Thermokompressor (15) vorzugsweise mit der Dampfversorgungsleitung (2) verbunden ist.

11. Heizgruppenteilsystem nach einem der Ansprüche 9 bis 10,
**dadurch gekennzeichnet, dass**
die jeweilige Kondensatleitung (9, 11) des Separators (S1) der ersten Heizgruppe (HG1) und des Separators (S3) der letzten Heizgruppe (HG3) mit der Abführleitung (7) der mindestens einen weiteren Heizgruppe (HG2) verbunden ist.

12. Heizgruppenteilsystem nach einem der Ansprüche 9 bis 11,
**dadurch gekennzeichnet, dass**
die Brüdenleitung (12) der ersten Heizgruppe (HG1) eine Rückströmverhinderungseinrichtung, beispielsweise eine Rückschlagklappe (19), aufweist.

13. Heizgruppenteilsystem nach einem der Ansprüche 7 bis 12,
**dadurch gekennzeichnet, dass**
das Heizgruppenteilsystem (1), in Laufrichtung der eine Trockenpartie oder eine Vortrockenpartie und eine Nachtrockenpartie umfassenden Maschine gesehen, am Beginn der Trockenpartie oder am Beginn der Vortrockenpartie oder am Beginn der Nachtrockenpartie der Maschine vorgesehen ist.

## Claims

1. Method for operating a heating group subsystem (1) of a machine for producing or treating a fibrous web, in particular a paper web or cardboard web, the heating group subsystem (1) comprising a first heating group (HG1) and a last heating group (HG3) and at least one further heating group (HG2) with in each case at least one apparatus (1.1, 1.2, 1.3, 1.4, 2.1, 2.2, 3.1, 3.2), in particular a drying cylinder, which is heated by way of heating steam which has a steam pressure for heating the fibrous web, the fibrous web being guided, as viewed in the running direction of the machine, first of all through the first heating group (HG1), subsequently through the at least one further heating group (HG2) and subsequently through the last heating group (HG3), **characterized in that** the steam pressure of the heating steam of the at least one further heating group (HG2) is set to be lower than the respective steam pressure of the heating steam of the first heating group (HG1) and the last heating group (HG3) .

2. Method according to Claim 1, **characterized in that** the steam pressure of the heating steam of the first heating group (HG1) is set to be the same as or higher than the steam pressure of the heating steam of the last heating group (HG3).

3. Method according to Claim 2, **characterized in that** the steam pressure of the heating steam of the at least one further heating group (HG2) is set to be in the range between 100 kPa and 700 kPa.

4. Method according to one of the preceding claims, **characterized in that**, after flowing through the respective apparatus (1.1, 1.2, 1.3, 1.4, 2.1, 2.2, 3.1, 3.2) which is heated by way of steam, the heating steam is fed to a separator (S1, S2, S3) for separating condensate and flash steam, and the flash steam of the first heating group (HG1) and the at least one further heating group (HG2) and the last heating group (HG3) is fed to the heating steam of the apparatus (1.1, 1.2, 1.3, 1.4, 2.1, 2.2, 3.1, 3.2), which is heated by way of steam, of at least one of the at least one further heating group (HG2).

5. Method according to Claim 4, **characterized in that** the flash steam of the at least one further heating group (HG2) is fed via a thermocompressor (15) to the heating steam of the apparatus (1.1, 1.2, 1.3, 1.4, 2.1, 2.2, 3.1, 3.2), which is heated by way of steam, of at least one of the at least one further heating group (HG2).

6. Method according to one of the preceding claims, **characterized in that** the heating group subsystem (1) is provided, as viewed in the running direction of the machine which comprises a drying section or a predrying section and an afterdrying section, at the beginning of the drying section or at the beginning of the predrying section or at the beginning of the afterdrying section of the machine.

7. Heating group subsystem (1) of a machine for producing or treating a fibrous web, in particular a paper web or cardboard web, the heating group subsystem (1) comprising a first heating group (HG1) and a last heating group (HG3) and at least one further heating group (HG2) with in each case at least one apparatus (1.1, 1.2, 1.3, 1.4, 2.1, 2.2, 3.1, 3.2), in particular a drying cylinder, which is heated by way of heating steam which has a steam pressure for heating the fibrous web, the fibrous web being guided, as viewed in the running direction of the machine, first of all through the first heating group (HG1), subsequently through the at least one further heating group (HG2) and subsequently through the last heating group (HG3), **characterized in that** the steam pressure of the heating steam of the at least one further heating group (HG2) is lower than the respective steam pressure of the heating steam of the first heating group (HG1) and the last heating group (HG3).

8. Heating group subsystem according to Claim 7, **characterized in that** the steam pressure of the heating steam of the first heating group (HG1) is selected to be the same as or higher than the steam pressure of the heating steam of the last heating group (HG3).

9. Heating group subsystem according to either of Claims 7 and 8, **characterized in that** the respective heating group (HG1, HG2, HG3) and therefore the respective at least one apparatus (1.1, 1.2, 1.3, 1.4, 2.1, 2.2, 3.1, 3.2) which is heated by way of heating steam is connected via a steam feed line (3, 4, 5) to a steam supply line (2), and each heating group is assigned a separator (S1, S2, S3) for separating condensate and flash steam, which separator (S1, S2, S3) is connected in each case via a discharge line (6, 7, 8) to the respective heating group (HG1, HG2, HG3) and the respective apparatus (1.1, 1.2, 1.3, 1.4, 2.1, 2.2, 3.1, 3.2) which is heated by way of steam, and **in that** the separator (S1) of the first heating group (HG2) and the separator (S3) of the last heating group (HG3) are connected via a flash steam line (12, 13, 14) to the steam feed line (4) of the at least one further heating group (HG2).

10. Heating group subsystem according to one of Claims 7 to 9, **characterized in that** the flash steam line (13) of the flash steam from the separator (S2) of the at least one further heating group is connected for compression via a thermocompressor (15) to the steam feed line (4), the thermocompressor (15) preferably being connected to the steam supply line (2).

11. Heating group subsystem according to either of Claims 9 and 10, **characterized in that** the respective condensate line (9, 11) of the separator (S1) of the first heating group (HG1) and of the separator (S3) of the last heating group (HG3) is connected to the discharge line (7) of the at least one further heating group (HG2).

12. Heating group subsystem according to one of Claims 9 to 11, **characterized in that** the flash steam line (12) of the first heating group (HG1) has a return flow prevention device, for example a check valve (19).

13. Heating group subsystem according to one of Claims 7 to 12, **characterized in that** the heating group subsystem (1) is provided, as viewed in the running direction of the machine which comprises a drying section or a predrying section and an afterdrying section, at the beginning of the drying section or at the beginning of the predrying section or at the beginning of the afterdrying section of the machine.

## Revendications

1. Procédé pour le fonctionnement d'un sous-système de groupes de chauffage (1) d'une machine pour la fabrication ou le traitement d'une nappe de matière fibreuse, en particulier d'une nappe de papier ou de carton, le sous-système de groupes de chauffage (1) comprenant un premier groupe de chauffage (HG1) et un dernier groupe de chauffage (HG3) et au moins un groupe de chauffage supplémentaire (HG2) avec à chaque fois au moins un dispositif (1.1, 1.2, 1.3, 1.4, 2.1, 2.2, 3.1, 3.2) chauffé avec une vapeur chaude présentant une pression de vapeur, en particulier un cylindre de séchage, pour le chauffage de la nappe de matière fibreuse, la nappe de matière fibreuse, vue dans la direction d'avance de la machine, étant d'abord guidée à travers le premier groupe de chauffage (HG1), ensuite à travers l'au moins un groupe de chauffage supplémentaire (HG2) puis à travers le dernier groupe de chauffage (HG3),
**caractérisé en ce que**
la pression de vapeur de la vapeur chaude de l'au moins un groupe de chauffage supplémentaire (HG2) est ajustée de manière à être inférieure à la pression de vapeur respective de la vapeur chaude du premier groupe de chauffage (HG1) et du dernier groupe de chauffage (HG3).

2. Procédé selon la revendication 1,
**caractérisé en ce que**
la pression de vapeur de la vapeur chaude du premier groupe de chauffage (HG1) est ajustée de manière à être supérieure ou égale à la pression de vapeur de la vapeur chaude du dernier groupe de chauffage (HG3).

3. Procédé selon la revendication 2,
**caractérisé en ce que**
la pression de vapeur de la vapeur chaude de l'au moins un groupe de chauffage supplémentaire (HG2) est ajustée dans la plage comprise entre 100kPa et 700 kPa.

4. Procédé selon l'une quelconque des revendications précédentes,
**caractérisé en ce que**
la vapeur chaude, après être passée à travers le dispositif respectif (1.1, 1.2, 1.3, 1.4, 2.1, 2.2, 3.1, 3.2) chauffé avec de la vapeur, est acheminée à un séparateur (S1, S2, S3) pour la séparation du condensat et de la vapeur de buées et la vapeur de buées du premier groupe de chauffage (HG1) et de l'au moins un groupe de chauffage supplémentaire (HG2) et du dernier groupe de chauffage (HG3) est acheminée à la vapeur chaude du dispositif (1.1, 1.2, 1.3, 1.4, 2.1, 2.2, 3.1, 3.2) chauffé avec de la vapeur d'au moins l'un des au moins un groupe de chauffage supplémentaire (HG2).

5. Procédé selon la revendication 4,
**caractérisé en ce que**
la vapeur de buées de l'au moins un groupe de chauffage supplémentaire (HG2) est acheminée par le biais d'un thermocompresseur (15) à la vapeur chaude du dispositif (1.1, 1.2, 1.3, 1.4, 2.1, 2.2, 3.1, 3.2) chauffé avec de la vapeur d'au moins l'un des au moins un groupe de chauffage supplémentaire (HG2).

6. Procédé selon l'une quelconque des revendications précédentes,
**caractérisé en ce que**
le sous-système de groupes de chauffage (1), vu dans la direction d'avance de la machine comprenant une section de séchage ou une section de préséchage et une section de post-séchage, est prévu au début de la section de séchage ou au début de la section de préséchage ou au début de la section de post-séchage de la machine.

7. Sous-système de groupes de chauffage (1) d'une machine pour la fabrication ou le traitement d'une nappe de matière fibreuse, en particulier d'une nappe de papier ou de carton, le sous-système de groupes de chauffage (1) comprenant un premier groupe de chauffage (HG1) et un dernier groupe de chauffage (HG3) et au moins un groupe de chauffage supplémentaire (HG2) avec à chaque fois au moins un dispositif (1.1, 1.2, 1.3, 1.4, 2.1, 2.2, 3.1, 3.2) chauffé avec une vapeur chaude présentant une pression de vapeur, en particulier un cylindre de séchage, pour le chauffage de la nappe de matière fibreuse, la nappe de matière fibreuse, vue dans la direction d'avance de la machine, étant d'abord guidée à travers le premier groupe de chauffage (HG1), ensuite à travers l'au moins un groupe de chauffage supplémentaire (HG2) puis à travers le dernier groupe de chauffage (HG3),
**caractérisé en ce que**
la pression de vapeur de la vapeur chaude de l'au moins un groupe de chauffage supplémentaire (HG2) est ajustée de manière à être inférieure à la pression de vapeur respective de la vapeur chaude du premier groupe de chauffage (HG1) et du dernier groupe de chauffage (HG3).

8. Sous-système de groupes de chauffage selon la revendication 7,
**caractérisé en ce que**
la pression de vapeur de la vapeur chaude du premier groupe de chauffage (HG1) est choisie de manière à être supérieure ou égale à la pression de vapeur de la vapeur chaude du dernier groupe de chauffage (HG3).

9. Sous-système de groupes de chauffage selon l'une quelconque des revendications 7 ou 8,
**caractérisé en ce que**
le groupe de chauffage respectif (HG1, HG2, HG3) et de ce fait l'au moins un dispositif respectif (1.1, 1.2, 1.3, 1.4, 2.1, 2.2, 3.1, 3.2) chauffé avec de la vapeur chaude, est connecté par le biais d'une conduite d'apport de vapeur (3, 4, 5) à une conduite d'alimentation en vapeur (2) et un séparateur (S1, S2, S3) pour la séparation du condensat et de la vapeur de buées étant associé à chaque groupe de chauffage, lequel est connecté à chaque fois par le biais d'une conduite d'évacuation (6, 7, 8) au groupe de chauffage respectif (HG1, HG2, HG3) et au dispositif respectif (1.1, 1.2, 1.3, 1.3, 2.1, 2.2, 3.1, 3.2) chauffé avec de la vapeur et **en ce que** le séparateur (S1) du premier groupe de chauffage (HG1) et le séparateur (S2) de l'au moins un groupe de chauffage supplémentaire (HG2) et le séparateur (S3) du dernier groupe de chauffage (HG3) sont connectés à la conduite d'apport de vapeur (4) de l'au moins un groupe de chauffage supplémentaire (HG2) par le biais d'une conduite de buées (12, 14, 14).

10. Sous-système de groupes de chauffage selon l'une quelconque des revendications 7 à 9,
**caractérisé en ce que**
la conduite de buées (13) des buées provenant du séparateur (S2) de l'au moins un groupe de chauffage supplémentaire pour la compression est connectée par le biais d'un thermocompresseur (15) à la conduite d'apport en vapeur (4), le thermocompresseur (15) étant connecté de préférence à la conduite d'alimentation en vapeur (2) .

11. Sous-système de groupes de chauffage selon l'une quelconque des revendications 9 à 10,
**caractérisé en ce que**
la conduite de condensat respective (9, 11) du séparateur (S1) du premier groupe de chauffage (HG1) et du séparateur (S3) du dernier groupe de chauffage (HG3) est connectée à la conduite d'évacuation (7) de l'au moins un groupe de chauffage supplémentaire (HG2).

12. Sous-système de groupes de chauffage selon l'une quelconque des revendications 9 à 11,
**caractérisé en ce que**
la conduite de buées (12) du premier groupe de chauffage (HG1) présente un dispositif empêchant le reflux, par exemple un clapet antiretour (19).

13. Sous-système de groupes de chauffage selon l'une quelconque des revendications 7 à 12,
**caractérisé en ce que**
le sous-système de groupes de chauffage (1), vu dans la direction d'avance de la machine comprenant une section de séchage ou une section de préséchage et une section de post-séchage, est prévu au début de la section de séchage ou au début de la section de préséchage ou au début de la section de post-séchage de la machine.
